# DEMANDE DE BREVET EUROPEEN

(11) **EP 1 914 003 A1**
(43) Date de publication de la demande: **23.04.2008**
(21) Numéro de dépôt: 07291244.7
(22) Date de dépôt: 11.10.2007
(51) Int. Cl.: B05B 7/00, B05B 11/00, A61K 8/04

(54) **Dispositif de production de mousse**

(30) Priorité: 12.10.2006 FR 0608929
(71) Demandeur: Sannier, Gérard, 45490 Prefontaines (FR); Poizot, Francis, 92380 Garches (FR)
(72) Inventeur: Sannier, Gérard, 45490 Prefontaines (FR); Poizot, Francis, 92380 Garches (FR)
(74) Mandataire: Debay, Yves

(57) **Abrégé**

La présente invention concerne un dispositif de production de mousse rechargeable, activé manuellement et pouvant produire de la mousse dans toutes les positions notamment grâce à un réservoir (100) de capacité variable alimentant une chambre (2) de liquide expulsant du liquide moussant vers une chambre (4) de mélange par une sortie (25) avec un clapet (411, 412) anti-retour d'étanchéité comprenant des moyens (415) élastiques de maintien en position fermée. Le dispositif comprend de plus des moyens manuels de compresser une chambre (3) d'air et de la chambre (2) de liquide pour l'expulsion de liquide et d'air dans la chambre (4) de mélange pour produire de la mousse expulsée vers un orifice (5) de sortie, un ressort (39) de rappel ramenant les chambres (3, 2) d'air et de liquide dans leur position non compressée pour réaliser une aspiration d'air et de liquide.

## Description

L'invention concerne le domaine des dispositifs de production de mousse actionnés manuellement, fonctionnant à base de liquide moussant et rechargeable. Elle concerne plus particulièrement un dispositif utilisable dans toutes les positions, debout, couché ou retourné, pour produire de la mousse.

Il existe des dispositifs de production de mousse actionnés à la main permettant de produire de la mousse à partir de liquide moussant. La demande de brevet WO 2004/078359 et le brevet EP 1 190 775 décrivent, par exemple, un type de dispositif manuel produisant de la mousse à partir d'un liquide moussant. Cependant ce type de dispositif de production de mousse ne fonctionne pas correctement dans toutes les positions. Ce type de dispositif ne peut pas produire de la mousse, par exemple, lorsque le dispositif est retourné ou que ce dispositif est incliné à l'horizontale et que son réservoir est vidé à plus de la moitié.

La présente invention a pour but de remédier à un ou plusieurs des inconvénients de l'art antérieur en proposant un dispositif de production de mousse rechargeable, actionné à la main et fonctionnant dans toutes les positions.

Cet objectif est atteint par un dispositif de production de mousse comprenant un réservoir d'alimentation en liquide moussant, de capacité variable, caractérisé en ce qu'il comprend :
- une chambre de liquide communicant avec le réservoir d'alimentation en liquide moussant par une ouverture d'entrée, et avec une chambre de mélange par une ouverture de sortie du liquide,
- un premier clapet anti-retour disposé à l'ouverture d'entrée de la chambre de liquide,
- un second clapet anti-retour d'étanchéité, disposé à l'ouverture de sortie du liquide, autorisant un flux sortant de la chambre de liquide et comprenant des moyens élastiques de maintien en position fermée,
- une chambre d'air comprenant au moins une entrée avec un troisième clapet anti-retour permettant l'alimentation en air provenant de l'extérieur et une ouverture sortie de l'air communicant avec la chambre de mélange,
- des moyens de préhension pour un utilisateur, pour comprimer la chambre d'air et la chambre de liquide pour chasser du liquide et de l'air, par l'ouverture de sortie du liquide et par l'ouverture de sortie de l'air, dans la chambre de mélange qui comprend des moyens de brassage pour produire de la mousse expulsée vers un orifice de sortie, un ressort de rappel ramenant la chambre d'air et la chambre de liquide dans leur position non compressée pour réaliser une aspiration d'air et de liquide.

Selon une autre particularité, le second clapet anti-retour d'étanchéité comprend un bossage plastique venant boucher l'ouverture de sortie du liquide, le bossage étant maintenu par des pattes élastiques fixées à la chambre de mélange, les moyens de brassage comprenant un filet ou un élément poreux disposé en aval de l'ouverture de sortie du liquide et de l'ouverture de sortie de l'air, par rapport à un écoulement vers l'orifice d'expulsion.

Selon une autre particularité, le second clapet anti-retour d'étanchéité comprend une bille poussée contre une paroi tronconique s'élargissant vers la bille et réalisant les bords de la sortie de la chambre de liquide, la bille étant poussée par un élément élastique en appui contre au moins une butée d'appui de la chambre de mélange.

Selon une autre particularité, l'élément élastique est réalisé par un ressort, les moyens de brassage comprenant un filet ou un élément poreux disposé en aval de l'ouverture de sortie de l'air et de l'ouverture de sortie du liquide, par rapport à un écoulement vers l'orifice d'expulsion.

Selon une autre particularité, l'élément élastique est réalisé par une pièce de mousse poreuse élastique disposée en aval de l'ouverture de sortie de l'air, par rapport à un écoulement vers l'orifice d'expulsion pour réaliser le brassage d'air et de liquide moussant.

Selon une autre particularité, le clapet anti-retour d'étanchéité comprend une partie déformable pour assurer une fermeture étanche de l'ouverture de sortie du liquide.

Selon une autre particularité, le réservoir d'alimentation en liquide moussant, de capacité variable, comprend un piston mobile coulissant de façon étanche en appui contre une paroi intérieure du réservoir, le piston mobile étant disposé en vis-à-vis de l'ouverture d'entrée de la chambre de liquide.

Selon une autre particularité, la chambre d'air comprend deux parois cylindriques centrées autour d'un même axe et se rejoignant par le fond de la chambre d'air, un piston, dans lequel sont réalisées l'entrée permettant l'alimentation en air et l'ouverture de sortie de l'air, fermant la chambre d'air et coulissant selon l'axe de la chambre d'air, le piston de la chambre d'air étant poussé vers le fond de la chambre d'air par l'action de l'utilisateur sur une partie saillante du piston ou le piston étant éloigné du fond de la chambre par l'action du ressort de rappel, le ressort de rappel étant disposé dans la chambre d'air, en appui sur le fond.

Selon une autre particularité, la chambre de liquide est disposée au centre de la chambre d'air, la chambre de liquide comprenant un cylindre de même axe que la chambre d'air, fermé par un piston, dans lequel est réalisée l'ouverture de sortie du liquide, le piston de la chambre de liquide étant solidaire du piston de la chambre d'air, l'ouverture d'entrée de la chambre de liquide étant réalisée dans le fond du cylindre de la chambre de liquide.

Selon une autre particularité, la chambre d'air comprend une pluralité d'entrées d'air, disposées en périphérie de la chambre d'air, et devant lesquelles un clapet à membrane est maintenu par des bras de soutien, dans la chambre d'air.

Selon une autre particularité, la chambre de mélange est adjacente à la chambre de liquide, un conduit d'air joignant la sortie de la chambre d'air à la chambre de mélange, l'orifice d'expulsion étant disposé immédiatement en sortie des moyens de brassage.

D'autres particularités et avantages de la présente invention apparaîtront plus clairement à la lecture de la description ci-après, faite en référence aux dessins annexés, dans lesquels :
- la figure 1 représente une vue de coupe d'un exemple de dispositif de production de mousse selon l'invention;
- les figures 2 et 3 représentent chacune un détail en coupe d'un dispositif de production de mousse selon l'invention ;
- la figure 4 représente une vue en perspective d'un clapet d'étanchéité utilisé dans un dispositif de production de mousse selon l'invention ;
- les figures 5 et 6 représentent une vue en coupe partielle d'un exemple de dispositif de production de mousse selon l'invention en phase de fonctionnement.

L'invention va être décrite en référence aux figures précédemment citées. Le dispositif de production de mousse, comme représenté à la figure 1, comprend un réservoir (100) contenant du liquide moussant. De manière non limitative, le dispositif de production de mousse est portable à la main. Le réservoir (100) est réalisé, par exemple, à l'intérieur d'un cylindre (101). De manière non limitative, la paroi intérieure du cylindre (101) est de section transversale ronde ou ovale. Un piston (102) de même section transversale est mobile dans le cylindre (101) et s'appuie sur la paroi intérieure du cylindre (101) de façon étanche. Le réservoir comprend une ouverture (103), de manière non limitative, en vis-à-vis du piston (102), par laquelle le liquide sort du réservoir (100). La sortie de liquide par l'ouverture (103) entraîne une translation du piston (102) et une diminution du volume du réservoir (100). Le piston (102) mobile délimitant en partie le réservoir (100), permet d'avoir une contenance adaptable du réservoir (100), la contenance étant identique au volume de liquide moussant contenu. Plus le liquide moussant est aspiré par l'ouverture (103), plus le piston (102) se rapproche du fond du cylindre pour diminuer la contenance du réservoir (100). Le brevet US 5,152,434 décrit par exemple une pompe non adaptée à la production de mousse, équipée d'un réservoir de ce type. De manière non limitative, le piston (102) comprend sur une face à l'opposé du réservoir, une attache (104) accessible depuis l'extérieur du dispositif de production de mousse, pour saisir le piston (102) lors d'un démontage pour remplir le réservoir (100).

Le flux de fluide passant par l'ouverture (103) du réservoir (100) étant réalisé dans le sens sortant du réservoir (100), le réservoir (100), rempli au départ entièrement par un liquide moussant déterminé, ne contient que ce liquide. Le réservoir ne contient, par exemple, pas d'air. De plus l'ouverture du réservoir (100) est toujours alimentée en liquide moussant jusqu'à ce que le réservoir (100) ait atteint sa capacité minimum, quand le piston (102) avance jusqu'à une position de butée, par exemple contre l'ouverture (103).

Une chambre (2) de liquide avec une ouverture d'entrée (103) et une ouverture de sortie (25), communique par son ouverture d'entrée (103) avec le réservoir et communique par son ouverture de sortie (25) avec une chambre (4) de mélange. L'ouverture d'entrée de la chambre (2) de liquide coïncide avec l'ouverture du réservoir. La chambre (2) de liquide est réalisée à l'intérieur d'un cylindre (23) de la chambre de liquide et est fermée par un piston (24) coulissant dans le cylindre (23). Le piston (24) mobile en translation dans le cylindre (23) de la chambre de liquide, s'appuie contre la paroi intérieure du cylindre (23) de façon étanche. Un clapet (22) anti-retour disposé à l'entrée (103) de la chambre (2) de liquide empêche une circulation du liquide retournant dans le réservoir (100). Lorsque le piston (24) de la chambre (2) de liquide est tiré selon un mouvement d'éloignement du fond du cylindre (23), une dépression se crée dans la chambre (2) de liquide, créant un flux (1000) d'aspiration de liquide provenant du réservoir (100) et repoussant le clapet (22) anti-retour disposé à l'entrée (103) de la chambre (2), comme représenté à la figure 5. Le clapet anti-retour disposé à l'entrée de la chambre de liquide est, par exemple, une bille (22) en appui contre une paroi (21) tronconique s'élargissant vers la bille et formant les bords de l'ouverture (103) d'entrée de la chambre (2) de liquide.

Lorsque le piston (24) de la chambre (2) de liquide est poussé vers le fond du cylindre (23), une surpression se crée dans la chambre (2) de liquide créant un blocage du clapet (22) anti-retour pour boucher l'ouverture (103) d'entrée de la chambre de liquide. Un flux (2000) de liquide est alors expulsé par l'ouverture de sortie (25) de la chambre (2) de liquide, en repoussant le clapet disposé à la sortie (25) de la chambre (2) de liquide. Le liquide moussant est alors projeté dans la chambre (4) de mélange, comme représenté à la figure 6. Le clapet disposé en sortie de la chambre (2) de liquide comprend des moyens élastiques de maintien en position fermée, permettant de fermer de façon étanche l'ouverture de sortie (25) de la chambre (2) de liquide tant que la pression dans la chambre (2) de liquide est insuffisante pour que le liquide contenu dans la chambre (2) de liquide ne repousse le clapet d'étanchéité.

Le clapet d'étanchéité, comme représenté à la figure 2, est réalisé, de manière non limitative, par une bille (412) poussée par un élément (413, 415) élastique, contre une paroi (411) tronconique s'élargissant vers la bille (412). La bille (412) est par exemple réalisée en plastique ou en verre, la paroi (411) étant, par exemple réalisée en plastique. De manière non limitative, la paroi (411) tronconique a une dureté déterminée pour se déformer au contact de la bille (412).

L'élément (413, 415) élastique est par exemple en appui contre une bague (414) d'appui fixe par rapport à la chambre (4) de mélange. L'élément élastique est réalisé, de manière non limitative, par une mousse (413) poreuse élastique exerçant une force de maintien de la bille (412) contre la paroi tronconique. La mousse (413) poreuse réalise aussi un brassage du liquide avec l'air pour produire de la mousse.

Selon un autre exemple de réalisation, comme représenté à la figure 1, l'élément élastique est un ressort (415) en appui sur la bague (414) d'appui et contre la bille (412), un filet (42) ou une mousse poreuse étant disposé en aval de la bague (414), par rapport au sens (5000) d'expulsion, pour brasser le liquide moussant avec l'air et produire de la mousse (51). Le ressort (415) est par exemple en métal ou en plastique.

Selon un autre exemple de réalisation, comme représenté à la figure 3, le clapet d'étanchéité comprend un bossage (416) maintenu en appui contre la sortie (25) de la chambre (2) de liquide, par des bras (417) élastiques. Ce clapet (416, 417) représenté en perspective à la figure 4, est par exemple maintenu par ses bras (417) pincés à leur extrémité, par des moyens de pincement du dispositif de production de mousse. De manière non limitative, le bossage (416) est élastique pour boucher l'ouverture de sortie (25) de la chambre (2) de liquide en se déformant lors de son insertion dans l'ouverture de sortie (25).

Une chambre (3) d'air est par exemple réalisée autour de la chambre (2) de liquide, comme représenté à la figure 1. La chambre (3) d'air est réalisée par un cylindre (31) dans lequel coulisse de façon étanche un piston (32). Le cylindre (31) de la chambre (3) d'air est, par exemple, disposé de façon coaxiale et autour du cylindre (23) de la chambre de liquide. Le piston (32) de la chambre (3) d'air est lié au piston (24) de la chambre (2) de liquide. Lorsque le piston (32) de la chambre (3) d'air est poussé vers le fond du cylindre (31) de la chambre (3) d'air, le volume de la chambre (3) d'air est réduit, l'air étant alors chassé de la chambre d'air. Une ou plusieurs entrées (33) d'air, associées à un clapet anti-retour, par exemple à membrane (36) soutenue par des bras (37), se bouchent alors automatiquement. Un flux d'air (3002) est expulsé de la chambre (3) d'air par la ou les sorties (34) de la chambre d'air vers la chambre (4) de mélange. Le piston (32) de la chambre (3) d'air étant lié au piston (24) de la chambre (2) de liquide, une surpression est créée en même temps dans la chambre (3) d'air et dans la chambre (2) de liquide, lorsque l'utilisateur exerce une pression par exemple sur la tête (61) d'expulsion. La tête (61) d'expulsion est par exemple montée en buté sur une pièce formant le piston de la chambre de liquide et le piston de la chambre d'air. Le diamètre de l'ouverture de la sortie (34) de la chambre (3) d'air est, par exemple, dimensionné par rapport au diamètre de sortie (25) de la chambre (2) de liquide pour réaliser un mélange d'air et de produit liquide moussant selon une proportion déterminée.

De manière non limitative, la chambre (3) d'air est disposée adjacente à la chambre (4) de mélange, la sortie (34) de la chambre (3) d'air débouchant directement dans la chambre (4) de mélange, comme représenté à la figure 2.

Selon un autre exemple de réalisation, la sortie (34) de la chambre d'air communique avec un conduit (35) menant à la chambre (4) de mélange.

Un ressort (39), par exemple, disposé dans la chambre (3) d'air, repousse le piston (32) de la chambre d'air du fond du cylindre de la chambre d'air et repousse le piston de la chambre de liquide du fond du cylindre de la chambre de liquide. De façon avantageuse, le ressort (39) disposé dans la chambre (3) d'air est protégé contre d'éventuelles attaques corrosives par le liquide moussant. Une dépression est alors créée dans la chambre d'air et un courant (3001) d'air entrant repousse le ou les clapets (36) anti-retour de la ou des entrées (33) d'air de la chambre d'air. La chambre d'air se remplit alors en air provenant de l'extérieur du dispositif de production de mousse.

De manière non limitative, la communication entre la chambre d'air et la chambre de mélange est laissée libre. La ou les entrées d'air (33) de la chambre (3) d'air ont en effet une section transversale suffisante pour alimenter la chambre d'air par un flux d'air provenant de l'extérieur. De l'air peut aussi passer par l'orifice (5) et la chambre (4) de mélange pour rentrer dans la chambre d'air par la ou les sorties (34), même si en pratique ce flux d'air entrant est négligeable.

Une aspiration (3001) d'air est créée dans la chambre (3) d'air en même temps qu'une aspiration (1000) de liquide moussant dans la chambre (2) de liquide, comme représenté à la figure 5. L'expulsion de liquide moussant et d'air dans la chambre (4) de mélange permet un brassage du liquide moussant par l'élément (42) de brassage, comme représenté à la figure 6.

De manière non limitative, comme représenté à la figure 2, la mousse produite par l'élément (413) de brassage est dirigée dans un conduit (6) d'expulsion jusqu'à un orifice (5) d'expulsion de la mousse, ou comme représenté à la figure 3, la mousse produite par l'élément (42) de brassage sort directement par l'orifice (5) d'expulsion.

Lorsque le dispositif de production de mousse n'est pas activé, le clapet d'étanchéité, à la sortie de la chambre (2) de liquide, empêche toute fuite en cas de retournement. De plus ce clapet d'étanchéité permet de maintenir le liquide moussant à l'abri de l'air, certain produit nécessitant d'être conservés à l'abri de l'air. De préférence pour des produits réagissant rapidement au contact de l'air, l'orifice (5) d'expulsion est disposé contre l'élément (42) de brassage, comme représenté à la figure 3, pour éviter de stocker de la mousse dans un conduit (6) d'expulsion ou pour pouvoir rincer la chambre (4) de mélange après utilisation.

Lorsque le dispositif de production de mousse est activé, du liquide moussant sera toujours présent à l'entrée (103) de la chambre (2) de liquide, quelque soit l'inclinaison du dispositif de production de mousse. Le réservoir fournit bien sûr du liquide moussant, dans toutes les positions, tant que le réservoir (100) n'est pas vidé. De plus le clapet d'étanchéité bouchant l'ouverture de sortie (25) de la chambre de liquide, empêche le désamorçage de la chambre (2) de liquide en cas de retournement. En effet si l'utilisateur exerce une pression pour comprimer la chambre de liquide et la chambre d'air, en position retournée, la surpression dans la chambre de liquide permet l'expulsion (200) de liquide moussant dans la chambre (4) de mélange, l'élément (415) élastique du clapet d'étanchéité ramenant ensuite ce dernier dans sa position fermée, même si l'utilisateur maintien la tête du dispositif de production de mousse en position enfoncée.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Dispositif de production de mousse comprenant :
- un réservoir (100) d'alimentation en liquide moussant,
- une chambre (2) de liquide communicant avec le réservoir d'alimentation en liquide moussant par une ouverture (103) d'entrée, et avec une chambre (4) de mélange par une ouverture (25) de sortie du liquide,
- un premier clapet (21, 22) anti-retour disposé à l'ouverture d'entrée (103) de la chambre (2) de liquide,
- un second clapet (411, 412 ; 416) anti-retour, disposé à l'ouverture de sortie (25) du liquide, autorisant un flux sortant de la chambre (2) de liquide,
- une chambre (3) d'air comprenant au moins une entrée (33) avec un troisième clapet anti-retour permettant l'alimentation en air provenant de l'extérieur et une ouverture sortie (34) de l'air communicant avec la chambre (4) de mélange,
- des moyens (61) de préhension pour un utilisateur, pour comprimer la chambre (3) d'air et la chambre (2) de liquide pour chasser du liquide et de l'air, par l'ouverture (25) de sortie du liquide et par l'ouverture (34) de sortie de l'air, dans la chambre (4) de mélange qui comprend des moyens (42) de brassage pour produire de la mousse (51) expulsée vers un orifice (5) de sortie, un moyen (39) de rappel ramenant la chambre (3) d'air et la chambre (2) de liquide dans leur position non compressée pour réaliser une aspiration d'air et de liquide,
**caractérisé en ce que** le réservoir d'alimentation en liquide moussant est de capacité variable, sa contenance étant identique au volume de liquide moussant contenu dans le réservoir.

2. Dispositif de production de mousse selon la revendication 1, **caractérisé en ce que** le réservoir d'alimentation en liquide moussant, de capacité variable, comprend un piston (102) mobile coulissant de façon étanche en appui contre une paroi intérieure du réservoir, le piston mobile étant disposé en vis-à-vis de l'ouverture d'entrée (103) de la chambre (2) de liquide.

3. Dispositif de production de mousse selon la revendication 1 ou 2, **caractérisé en ce que** le second clapet anti-retour comprend des moyens (415, 413 ; 417) élastiques de maintien en position fermée comprenant un bossage (416) plastique venant boucher l'ouverture de sortie (25) du liquide, le bossage étant maintenu par des bras (417) élastiques fixés à la chambre (4) de mélange, les moyens de brassage comprenant un filet (42) ou un élément poreux disposé en aval de l'ouverture de sortie (25) du liquide et de l'ouverture de sortie (34) de l'air, par rapport à un écoulement vers l'orifice (5) d'expulsion.

4. Dispositif de production de mousse selon la revendication 1 ou 2, **caractérisé en ce que** le second clapet anti-retour comprend des moyens (415, 413 ; 417) élastiques de maintien en position fermée comprenant une bille (412) poussée contre une paroi (411) tronconique s'élargissant vers la bille et réalisant les bords de la sortie (25) de la chambre (2) de liquide, la bille étant poussée par un élément (415, 413) élastique en appui contre au moins une butée (414) d'appui de la chambre (4) de mélange.

5. Dispositif de production de mousse selon la revendication 4, **caractérisé en ce que** l'élément élastique est réalisé par un ressort (415), les moyens de brassage comprenant un filet (42) ou un élément poreux disposé en aval de l'ouverture de sortie (34) de l'air et de l'ouverture de sortie (25) du liquide, par rapport à un écoulement vers l'orifice (5) d'expulsion.

6. Dispositif de production de mousse selon la revendication 4, **caractérisé en ce que** l'élément élastique est réalisé par une pièce (413) de mousse poreuse élastique disposée en aval de l'ouverture de sortie (34) de l'air, par rapport à un écoulement vers l'orifice (5) d'expulsion pour réaliser le brassage d'air et de liquide moussant.

7. Dispositif de production de mousse selon une des revendications 1 à 6, **caractérisé en ce que** le clapet anti-retour comprend une partie déformable pour assurer une fermeture étanche de l'ouverture (25) de sortie du liquide.

8. Dispositif de production de mousse selon une des revendications 1 à 7, **caractérisé en ce que** la chambre (3) d'air comprend deux parois cylindriques centrées autour d'un même axe et se rejoignant par le fond de la chambre d'air, un piston (32), dans lequel sont réalisées l'entrée (33) permettant l'alimentation en air et l'ouverture (34) de sortie de l'air, fermant la chambre (3) d'air et coulissant selon l'axe de la chambre d'air, le piston (32) de la chambre d'air étant poussé vers le fond de la chambre d'air par l'action de l'utilisateur sur une partie (61) saillante du piston ou le piston étant éloigné du fond de la chambre par l'action du moyen (39) de rappel, le moyen (39) de rappel étant un ressort disposé dans la chambre d'air, en appui sur le fond.

9. Dispositif de production de mousse selon la revendication 8, **caractérisé en ce que** la chambre (2) de liquide est disposée au centre de la chambre (3) d'air, la chambre (2) de liquide comprenant un cylindre (23) de même axe que la chambre (3) d'air, fermé par un piston (24), dans lequel est réalisée l'ouverture de sortie (25) du liquide, le piston (24) de la chambre (2) de liquide étant solidaire du piston (32) de la chambre d'air, l'ouverture d'entrée (103) de la chambre (2) de liquide étant réalisée dans le fond du cylindre de la chambre de liquide.

10. Dispositif de production de mousse selon une des revendications 1 à 9, **caractérisé en ce que** la chambre (3) d'air comprend une pluralité d'entrées (33) d'air, disposées en périphérie de la chambre d'air, et devant lesquelles un clapet (36) à membrane est maintenue par des bras (37) de soutien, dans la chambre (3) d'air.

11. Dispositif de production de mousse selon une des revendications 1 à 10, **caractérisé en ce que** la chambre (4) de mélange est adjacente à la chambre (2) de liquide, un conduit (35) d'air joignant la sortie (34) de la chambre (3) d'air à la chambre (4) de mélange, l'orifice (5) d'expulsion étant disposé immédiatement en sortie des moyens (42) de brassage.
